# FASCICULE DE BREVET EUROPEEN

(11) **EP 0 384 870 B1**
(45) Date de publication et mention de la délivrance du brevet: **12.05.1993**
(21) Numéro de dépôt: 90440018.1
(22) Date de dépôt: 23.02.1990
(51) Int. Cl.: B22C 11/04, B22C 15/24, B22C 19/04

(54) **Machine à tirer des noyaux de fonderie**
Kernschiessmaschine
Foundry core shooter

(30) Priorité: 24.02.1989 FR 8902633
(43) Date de publication de la demande: 29.08.1990
(73) Titulaire: KUHN S.A., F-67700 Saverne (FR)
(72) Inventeur: Weber, André, F-67700 Saverne (FR)

(56) Documents cités:
- EP-A- 0 238 428
- CH-A- 647 433
- DE-C- 3 148 461

## Description

La présente invention concerne une machine à tirer des noyaux de fonderie comportant notamment :
- un dispositif de tir destiné au tir des noyaux,
- un moyen d'alimentation en sable destiné à fournir du sable audit dispositif de tir, et
- un moyen de support de boîtes à noyau muni d'organes de support qui peuvent recevoir simultanément plusieurs boîtes à noyau, et d'organes d'entraînement destinés notamment à amener lesdites boîtes à noyau successivement dans la zone de tir en regard du dispositif de tir.

Une telle machine à tirer des noyaux de fonderie est décrite dans le EP-A-0 238 428. Cette machine connue est particulièrement polyvalente et permet de rendre la fabrication des noyaux relativement souple.

En effet, il y a d'abord lieu de noter qu'elle permet de produire simultanément différents noyaux, de sorte que si une pièce à mouler comporte plusieurs noyaux, la coulée des pièces peut débuter sensiblement en même temps que la fabrication des noyaux, tout en n'utilisant qu'une seule machine.

En sus, cette machine peut servir à produire des noyaux indifféremment en grandes séries ou en séries réduites. La machine peut ainsi être adaptée exactement aux séries de noyaux à fabriquer, ce qui permet d'obtenir, dans chaque cas, les coûts et les temps de production les plus faibles possible. En effet, dans le cas de production en grande série, il est possible d'équiper tous les postes de travail de la machine avec des boîtes à noyau identiques. La machine fabriquera ainsi tout le temps le même noyau. Dans le cas de séries réduites, il est possible d'équiper chaque poste de travail de la machine avec une boîte différente. La machine fabriquera ainsi simultanément plusieurs noyaux différents, mais en quantité plus réduite. Tout cas intermédiaire, situé entre ces deux cas extrêmes, est bien entendu envisageable. Ainsi, en cas de séries moyennes, on n'équipera que quelques postes de la machine avec des boîtes identiques. La machine est donc, tel que cela vient d'être démontré, d'une grande souplesse d'utilisation.

La présente invention a pour objectif de rendre l'utilisation de cette machine connue ou d'une machine similaire comportant un moyen de support de boîtes à noyau muni d'organes de support qui peuvent recevoir simultanément plusieurs boîtes à noyau, et d'organes d'entraînement destinés à amener lesdites boîtes à noyau successivement dans la zone de tir notamment, encore plus flexible, sans pour autant complexifier la construction de celle-ci et tout en limitant son renchérissement.

A cet effet, la machine selon la présente invention est caractérisée par le fait que le dispositif de tir comporte plusieurs têtes de tir pouvant être utilisées indifféremment durant le même cycle de production et possédant chacune un dispositif de dosage propre, tandis qu'une'unité de tir est commune à quelques unes au moins desdites têtes de tir, et que le moyen d'alimentation en sable comporte également plusieurs alimentations en sable individuelles destinées à l'approvisionnement en sable desdits dispositifs de dosage.

Grâce à cette caractéristique, il est possible, durant le même cycle de production, de tirer des noyaux avec des sables différents et/ou de tirer des noyaux de formes très différentes nécessitant des buses de sortie du sable du dispositif de dosage des têtes de tir de formes différentes.

Le fait de pouvoir tirer des noyaux avec des sables différents est extrêmement intéressant. En effet, dans la machine de l'art antérieur, un changement de sable nécessite un arrêt de la machine et un nettoyage du moyen d'alimentation en sable, ainsi que du dispositif de dosage du dispositif de tir, ce qui entraîne un temps d'installation relativement long. Dans la machine selon la présente invention, par contre, il suffit simplement d'alimenter chaque boîte à noyau avec la tête de tir adéquate.

Comme il est par ailleurs prévu que chaque tête de tir comporte un dispositif de dosage individuel et qu'une unité de tir soit commune à quelques unes au moins desdites têtes de tir, il est possible d'obtenir une construction relativement simple. Compte tenu du fait que l'unité de tir représente l'élément noble d'une tête de tir, ceci permet également de limiter le renchérissement de la machine engendré par l'agencement de plusieurs têtes de tir.

Dans le DE-C-31 48 461 est décrite une machine à tirer des noyaux de fonderie qui comporte notamment un moyen de support de boîtes à noyau muni d'un organe de support présentant deux fixations destinées chacune à recevoir une seule boîte à noyau. Cet organe de support de boîtes à noyau est susceptible d'être pivoté autour d'un axe horizontal. Cette machine connue est par ailleurs dotée d'un dispositif de tir muni de deux réservoirs de tir susceptibles, eux, d'être pivotés conjointement autour d'un axe vertical. Cette machine connue est enfin encore munie d'une seule alimentation en sable. Grâce à cet agencement, il est possible de procéder à un changement de l'outillage et à la préparation de la tête de tir correspondante sans que cela nécessite un arrêt de la machine. En effet, pendant que la machine produit des noyaux avec un outillage et la tête de tir respective, le régleur démonte l'outillage qui a servi lors de la production précédente et monte le nouvel outillage destiné à être opérationnel pour la production suivant celle en cours. De même, tout en continuant la production en cours, l'opérateur apprête le réservoir de tir non opérationnel pour la production de noyaux suivant celle en cours. Ainsi, lorsque la production en cours est achevée, l'opérateur pivote l'organe de support autour de l'axe horizontal prévu à cet effet, ce qui a pour conséquence d'éloigner de la zone de travail l'outillage venant de servir et de mettre en place l'outillage qui va servir. De même, l'opérateur pivote les réservoirs de tir autour de l'axe vertical qui lie ceux-ci au bâti de la machine. Ce faisant, il éloigne le réservoir de tir qui vient de servir et met en place celui qui va servir. Après cela, la machine est à nouveau prête à fonctionner, tandis que l'outillage et le réservoir de tir qui viennent d'être utilisés, peuvent être remplacés, respectivement apprêtés pour la production suivante.

Ainsi, dans cette machine connue, il n'est pas prévu que le moyen de support de boîtes à noyau comporte des organes de support qui peuvent recevoir plusieurs boîtes à noyau destinées à être amenées successivement dans la zone de tir durant le même cycle de production. Du reste, il n'est pas non plus prévu que cette machine comporte plusieurs alimentations en sable. Il n'est enfin pas non plus expliqué si les deux réservoirs de tir de cette machine comportent chacun un dispositif de dosage individuel et qu'une unité de tir est commune à ces deux réservoirs de tir.

Dans la CH-A-647 433 est décrite une machine à tirer des noyaux de fonderie comportant un moyen de support de boîtes à noyau muni d'organes de support pouvant recevoir plusieurs boîtes à noyau utilisées simultanément durant le même cycle de production. Cette machine connue comporte par ailleurs également un dispositif de tir des noyaux ainsi qu'un moyen d'alimentation en sable destiné à fournir du sable audit dispositif de tir. Le dispositif de tir comporte deux têtes de tir, chacune destinée à alimenter une boîte à noyau correspondante. Les deux têtes de tir comportent chacune une unité de tir propre. Le dispositif de dosage, par contre, est commun aux deux têtes de tir. Ce dispositif de dosage commun est monté sur un chariot pouvant, grâce à un dispositif d'entraînement, être déplacé dans un sens ou dans l'autre le long des glissières horizontales. De cette sorte, le dispositif de dosage peut être amené sous l'unité de tir correspondant à la boîte à noyau à tirer, ainsi que sous une alimentation de sable unique.

Une réalisation extrêmement simple d'une machine à tirer des noyaux de fonderie selon l'invention est obtenue lorsque l'unité de tir commune est fixe et que le dispositif de dosage, adapté à la boîte à noyau à tirer, est amené en regard de ladite unité de tir commune par un dispositif de manoeuvre. Grâce à cette caractéristique, il est extrêmement aisé d'agencer les différentes alimentations en sable des têtes de tir.

Avantageusement, les différents dispositifs de dosage sont amenés en regard de l'unité de tir commune par déplacement dans un plan au moins sensiblement horizontal.

Selon une réalisation préférentielle, ce déplacement est une translation.

Selon une autre caractéristique supplémentaire de l'invention, les dispositifs de dosage, correspondant à une unité de tir commune, se déplacent conjointement lorsque le dispositif de manoeuvre amène l'un de ces dispositifs de dosage en regard de l'unité de tir commune. Dans ce cas, un seul dispositif de manoeuvre peut commander le déplacement de l'ensemble des dispositifs de dosage correspondant à une même unité de tir.

Selon une autre caractéristique supplémentaire de l'invention, quelques uns au moins desdits dispositifs de dosage, correspondant à une même unité de tir, se déplacent conjointement avec la tête de tir qui est opérationnelle, lorsque celle-ci est déplacée vers ou éloignée de la boîte à noyau qui se trouve dans la zone de tir. Ceci simplifie également grandement la construction de la machine.

Selon une autre caractéristique supplémentaire de l'invention, quelques uns au moins desdits dispositifs dosage,s'étendent, dans la position de non-utilisation, sous une alimentation de sable. Ainsi, le dispositif de dosage qui doit être amené en regard de l'unité de tir par le dispositif de manoeuvre, est déjà en place pour le remplissage avant d'être amené en regard de l'unité de tir. Des déplacements inutiles et des pertes de temps sont ainsi évités.

Dans une construction particulièrement intéressante, les alimentations de sable, destinées à alimenter les dispositifs de dosage, s'étendent autour de l'unité de tir commune.

L'invention sera mieux comprise à la lecture de la description suivante d'un exemple de réalisation non limitatif faite à la lumière du dessin annexé sur lequel :
- la figure 1 représente une vue de face schématique d'une machine à tirer des noyaux selon l'invention ;
- la figure 2 représente une vue suivant la flèche II (figure 1), partiellement en coupe, de la machine de la figure 1 ;
- la figure 3 représente une vue de face en coupe suivant III (figure 4) de la tête de gazage ;
- la figure 4 représente une vue de dessus de la tête de gazage de la figure 3, partiellement en coupe ;
- la figure 5 représente une vue de face de la tête de gazage des figures 3 et 4, en position de gazage ;
- la figure 6 représente une vue suivant la flèche VI (figure 2) du portique et du chariot du dispositif de tir ;
- la figure 7 représente le schéma du circuit hydraulique du vérin de descente et de montée du dispositif de tir ;
- la figure 8 représente une vue de face en coupe suivant VIII (figure 9) du moyen de support ;
- la figure 9 représente une vue de dessus partiellement en coupe suivant IX (figure 8) du moyen de support représenté sur la figure 8 ;
- la figure 10 représente une vue en coupe suivant X (figure 11) d'un appui de la table du moyen de support ;
- la figure 11 représente une vue suivant la flèche XI (figure 10) de l'appui représenté sur la figure 10 ;
- la figure 12 représente une vue partielle suivant XII (figure 13) partiellement en coupe des moyens de maintien des boîtes à noyau sur la table du moyen de support ;
- la figure 13 représente une vue de dessus partiellement en coupe suivant XIII (figure 12) des moyens de maintien de la figure 12 et de la table du moyen de support ;
- la figure 14 représente une vue en coupe suivant XIV (figure 1) du dispositif de tir ; et
- la figure 15 représente une vue de face partielle du dispositif de tir dans laquelle les dispositifs de dosage des têtes de tir ont été translatés.

La machine à tirer des noyaux (1) de l'invention comporte un moyen de support (2) de boîtes à noyau (3 ; 4 ; 5 ; 6). Ce moyen de support (2) comporte des organes de support qui sont, dans l'exemple représenté, formés par une table (7) sur la face supérieure (700) de laquelle sont posées les boîtes à noyau (3 ; 4 ; 5 ; 6). Cette table (7) est sensiblement horizontale et peut tourner autour d'un axe de rotation (8) qui s'étend sensiblement verticalement.

La machine (1) comporte par ailleurs un portique (9) qui supporte un dispositif de tir (10). Ce dispositif de tir (10) peut se déplacer au moins sensiblement verticalement pour être approché et éloigné de la table (7).

La machine (1) comporte par ailleurs également une potence (11) qui supporte une tête de gazage (12). Cette tête de gazage (12) peut également se déplacer au moins sensiblement verticalement pour être approchée et éloignée de la table (7).

Le moyen de support (2), le portique (9), ainsi que la potence (11) sont liés à un socle (13) qui permet de sceller la machine (1) sur le sol d'un atelier de noyautage.

Sur la figure 1, on voit encore que le portique (9) supporte aussi deux trémies (198 ; 199) dans chacune desquelles se trouve une réserve de sable à noyau. Les trémies (198 ; 199) peuvent être alimentées par la réserve centrale de l'atelier de noyautage. La base de chaque trémie (198 ; 199) est munie d'une trappe (200) dont l'ouverture et la fermeture sont manoeuvrées par un vérin (201) correspondant.

Le dispositif de tir (10) comporte tout d'abord une unité de tir (202) ainsi que deux dispositifs de dosage (203 ; 204) qui peuvent chacun être amenés sous l'unité de tir (202). Chaque ensemble (203-202 ; 204-202) forme ainsi une tête de tir, de sorte que la machine représentée comporte deux têtes de tir. L'unité de tir (202), ainsi que les dispositifs de dosage (203 ; 204) sont connus (de marque FOMES par exemple) et sont par conséquent à la portée de l'homme de l'art, de sorte qu'ils ne seront pas décrits dans le détail. La seule particularité des dispositifs de dosage (203 ; 204) réside dans le fait qu'ils comportent chacun une buse de sortie (205 ; 206) amovible. De cette sorte, il est possible de monter sur chaque dispositif de dosage (203 ; 204) des buses de sortie (205 ; 206) présentant un orifice de sortie (207 ; 208) de forme différente. Sur la figure 14, on voit que la buse de sortie (205) équipant le dispositif de dosage (203) possède un orifice de sortie (207) ayant une forme en croix, alors que la buse de sortie (206) équipant le dispositif de dosage (204) possède un orifice de sortie (208) ayant une forme essentiellement circulaire.

Les deux dispositifs de dosage (203 ; 204) sont montés sur deux glissières (209) s'étendant sous l'unité de tir (202) dans un plan au moins sensiblement horizontal et parallèlement l'une à l'autre. Les deux dispositifs de dosage (203 ; 204) sont en sus liés entre eux au moyen d'un organe de liaison (210) de telle sorte qu'ils se déplacent conjointement le long desdites glissières (209). La translation des dispositifs de dosage (203 ; 204) le long des glissières (209) est réalisé par un vérin de manoeuvre (211) qui est lié d'une part à l'un (204) desdits dispositifs de dosage (203 ; 204) et d'autre part à un chariot (32) qui supporte le dispositif de tir (10) et qui sera décrit en détail plus loin. A cet effet, ledit chariot (32) est muni d'une console (212) sur laquelle est fixé le cylindre du vérin de manoeuvre (211).

Sur la figure 1, il apparaît très clairement que les deux trémies (198 ; 199) entourent l'unité de tir (202) ou plus précisément s'étendent de part et d'autre de ladite unité de tir (202). Il apparaît également, lorsque l'un des dispositifs de dosage (203 ; 204) s'étend dans sa position opérationnelle sous l'unité de tir (202), que l'autre desdits dispositifs de dosage (203 ; 204) s'étend sous la trémie (198 ; 199) correspondante. Sur la figure 1, on a représenté le dispositif de dosage (204) en position opérationnelle sous l'unité de tir (202) et le dispositif de dosage (203) en position de non-utilisation sous la trémie (198) correspondante. Sur la figure 15 par contre le vérin de manoeuvre (211) a translaté les dispositifs de dosage (203 ; 204) de telle sorte que ce soit le dispositif de dosage (203) qui s'étende dans sa position opérationnelle sous l'unité de tir (202) et que le dispositif de dosage (204) s'étende sous la trémie (199) correspondante.

La tête de gazage (12) quant à elle, est représentée plus en détail sur les figures 3, 4 et 5. Cette tête de gazage (12) se compose d'une plaque (20), laquelle comporte à sa face inférieure (21) une cavité (22). Sur le bord extérieur (23) de la face inférieure (21) de la plaque (20), qui délimite la cavité (22), est fixée une contre-plaque (24). Cette contre-plaque (24) est munie d'un certain nombre de trous (25) qui traversent la contre-plaque (24) de part en part et qui débouchent dans la cavité (22). La contre-plaque (24) comporte également sur sa face inférieure (26) un joint (27). Ce joint (27) comporte des trous (25') qui correspondent aux trous (25) de la contre-plaque (24) et qui traversent le joint (27) de part en part. Dans la plaque (20) est par ailleurs aménagé un trou fileté (28) qui traverse la plaque (20) de part en part et qui débouche dans la cavité (22). Dans le trou fileté (28) est vissé l'embout (29) d'une conduite (30) d'amenée de gaz qui est ainsi fixée sur la face supérieure (31) de la plaque (20).

Comme dit plus haut, le dispositif de tir (10) peut être approché de la table (7) en s'adaptant automatiquement à la dimension des boîtes à noyau (3 ; 4 ; 5 ; 6). A cet effet, le dispositif de tir (10) est monté sur le chariot (32).

Le chariot (32) apparaît en détail sur les figures 1, 2 et 6. Il se compose de deux longerons (33 ; 34) qui sont liés entre eux à leur partie supérieure par deux traverses (35 ; 36). Chaque longeron (33 ; 34) est muni à chacune de ses extrémités d'un galet (37 ; 38). Les axes de rotation (39 ; 40) de ces galets (37 ; 38) s'étendent sensiblement horizontalement et sont contenus dans un plan sensiblement parallèle au plan (41) du chariot (32).

Chaque longeron (33 ; 34) est muni de deux autres galets (42 ; 43 ; 44 ; 45) qui s'étendent, comme visible sur la figure 6, entre les galets (37 ; 38). Les axes de rotation (46 ; 47 ; 48 ; 49) des galets (42 ; 43 ; 44 ; 45) s'étendent également sensiblement horizontalement, mais sont sensiblement perpendiculaires au plan (41) du chariot (32).

Sur la traverse inférieure (36) du chariot (32) sont fixées deux poutres (50 ; 51) sensiblement horizontales et dont l'axe longitudinal s'étend sensiblement perpendiculairement au plan (41) du chariot (32). A leur extrémité éloignée de la traverse (36), les deux poutres (50 ; 51) sont liées entre elles par une traverse (52). Les deux poutres (50 ; 51) et la traverse (52) servent à fixer l'unité de tir (202) sur le chariot (32), de telle sorte que l'axe (53) de l'unité de tir (202) s'étende au moins sensiblement verticalement.

Les deux longerons (33 ; 34) du chariot (32) sont également munis d'un cadre (213) comportant notamment deux poutrelles (54 ; 55) qui s'étendent sensiblement parallèlement aux poutres (50 ; 51). Ces deux poutrelles (54 ; 55) supportent les deux glissières (209) des dispositifs de dosage (203 ; 204) du dispositif de tir (10), lesquelles glissières (209) s'étendent sensiblement parallèlement au plan (41) du chariot (32).

Le chariot (32) qui vient d'être décrit, est guidé en translation dans le portique (9) grâce aux galets (37 ; 38) et aux galets (42 ; 43 ; 44 ; 45). A cet effet, le portique (9) comporte deux montants (56 ; 57) sensiblement verticaux qui sont liés entre eux à leur extrémité supérieure par une traverse (58). Le portique (9) ainsi formé est fixé sur le socle (13).

Les deux montants (56 ; 57) du portique (9) sont constitués par des profilés en U dont la partie ouverte est dirigée vers l'intérieur du portique (9). Ces deux montants (56 ; 57) en U servent de piste de guidage aux galets (37 ; 38) lorsque le chariot (32) est déplacé dans le portique (9). Les galets (42 ; 43 ; 44 ; 45) quant à eux roulent sur l'aile arrière (59) des montants en U (56 ; 57) et servent à guider latéralement le chariot (32). Les pistes de guidage des galets (37 ; 38) et (42 ; 43 ; 44 ; 45) peuvent avantageusement être équipées d'une pièce en acier trempé pour éviter l'usure.

Les montants (56 ; 57) du portique (9) comportent encore des trous (60) bouchés par des couvercles démontables (61). Ces trous (60) permettent le montage et le démontage des galets (37 ; 38) et de ce fait le montage et le démontage du chariot (32) du portique (9).

Le déplacement du chariot (32) avec le dispositif de tir (10) dans le portique (9) est effectué par un vérin (62) qui est avantageusement un vérin hydraulique. Ce vérin (62) s'étend sensiblement dans le plan (41) du chariot (32) et est fixé d'une part au socle (13) au moyen d'une chape (63) et d'autre part à la traverse inférieure (36) du chariot (32) au moyen d'une autre chape (64).

L'alimentation de ce vérin (62) est effectuée par un circuit hydraulique (620) qui est représenté sur la figure 7.

Ce circuit est alimenté par une pompe (65) entraînée par un moteur (66). La pression de l'huile débitée par la pompe (65) est limitée par un limiteur de pression (67). Le circuit comporte ensuite un distributeur (68) avec ses quatre bornes (69 ; 70 ; 71 ; 72), son tiroir à trois compartiments (73 ; 74 ; 75) et ses deux poussoirs (76 ; 77). La borne (72) du distributeur (68) est liée à la chambre (78) du vérin (62) côté tige du vérin par une conduite (79) comportant un clapet anti-retour piloté (80) et un pressostat (81). La borne (71) du distributeur (68) est quant à elle liée à l'autre chambre (82) du vérin (62) par une conduite (83) comportant un clapet anti-retour piloté (84) et un régulateur de débit (85).

Le circuit qui vient d'être décrit fonctionne de la manière suivante. Pour approcher le dispositif de tir (10) de la boîte à noyau à tirer, on excite le poussoir (76) du distributeur (68), ce qui amène le compartiment (73) au niveau des bornes (69 ; 70 ; 71 ; 72). L'huile débitée par la pompe (65) entre alors par la borne (69), sort par la borne (72), traverse le clapet (80) et entre dans la chambre (78) côté tige du vérin (62). L'huile contenue dans la chambre (82) est refoulée lorsque la pression de la conduite (79) a ouvert le clapet piloté (84). Cette huile refoulée de la chambre (82) du vérin (62) traverse le régulateur de débit (85) qui règle la vitesse de rentrée de la tige du vérin (62), c'est-à-dire la vitesse de descente du chariot (32) et du dispositif de tir (10).

Lorsque la tête de tir (203-202 ; 204-202) arrive en contact avec la face supérieure (300 ; 400 ; 500 ; 600) de la boîte à noyau (3 ; 4 ; 5 ; 6) à tirer, sa descente est arrêtée de même que la rentrée de la tige du vérin (62) dans le cylindre dudit vérin (62). Comme on continue d'alimenter la conduite (79), l'huile contenue dans celle-ci monte en pression jusqu'à atteindre la pression de tarage du pressostat (81). A cet instant, le pressostat (81) désexcite le poussoir (76), ce qui a pour effet de ramener le compartiment (74) au niveau des bornes (69 ; 70 ; 71 ; 72). Ce faisant, l'huile contenue dans les chambres (78 ; 82) du vérin (62) ne peut plus circuler car elle est bloquée par les clapets (80 et 84) et le vérin (62), c'est-à-dire le chariot (32) et le dispositif de tir (10) sont verrouillés. L'huile que la pompe (65) continue de débiter, retourne directement au réservoir (86).

Après le tir du noyau, il faut faire remonter le dispositif de tir (10), c'est-à-dire que la tige du vérin (62) doit ressortir du cylindre. Pour ce faire, on excite le poussoir (77), ce qui a pour effet d'amener le compartiment (75) au niveau des bornes (69 ; 70 ; 71 ; 72). L'huile débitée par la pompe (65) entre par la borne (69), sort par la borne (71), passe par le clapet (84) et par le clapet anti-retour (87) qui court-circuite dans ce sens le régulateur de débit (85) pour entrer dans la chambre (82) du vérin (62), dès que la pression dans la conduite (83) aura piloté l'ouverture du clapet (80) de la conduite (79) pour que l'huile contenue dans la chambre (78) du vérin (62) puisse retourner au réservoir (86).

Grâce à cet agencement, on voit donc que le dispositif de tir (10) peut s'adapter automatiquement à des boîtes à noyau (3 ; 4 ; 5 ; 6) de dimension très différente, étant donné que c'est la boîte à noyau elle-même qui déclenche l'arrêt de la descente du dispositif de tir (10). C'est également la boîte à noyau qui verrouille automatiquement le dispositif de tir (10) pendant le tir du noyau. Ceci est très important car cela permet à la machine de bien encaisser le choc généré lors du tir du noyau.

On voit par ailleurs que l'agencement de ce circuit permet également le déverrouillage automatique du dispositif de tir (10) avant la remontée dudit dispositif de tir (10).

La tête de gazage (12) peut également être approchée de la table (7) en s'adaptant automatiquement à la dimension des boîtes à noyau (3 ; 4 ; 5 ; 6). A cet effet, la tête de gazage (12) est fixée à l'extrémité libre de la tige (88) d'un vérin (89) qui est avantageusement un vérin pneumatique. Le cylindre (90) du vérin (89) est fixé sur la potence (11). La liaison entre l'extrémité libre de la tige (88) du vérin (89) et la tête de gazage (12) apparaît plus en détail sur les figures 3, 4 et 5. Sur ces figures, on voit que l'extrémité libre de la tige (88) du vérin (89) est vissée dans une bride (91) dont le flasque (92) s'étend sensiblement perpendiculairement à l'axe longitudinal (93) de la tige (88). Ce flasque (92) est muni de quatre trous (94) qui sont traversés par des vis (95). Ces vis (95) sont de forme spéciale. En effet, sous leur tête (96), la tige desdites vis (95) comporte une première partie (97) d'un certain diamètre et d'une certaine longueur, à laquelle se raccorde ensuite une deuxième partie (98) d'un diamètre plus petit que le diamètre de la première partie (97), de sorte qu'entre ces deux parties (97 ; 98) il y ait un épaulement (99). La deuxième partie (98) de la tige des vis (95) est filetée de manière que les vis (95) puissent être vissées dans des trous filetés (100) aménagés dans la face supérieure (31) de la plaque (20), jusqu'à ce que l'épaulement (99) vienne en butée sur la face supérieure (31) de la plaque (20). Après blocage des vis (95), la tête (96) des vis (95) se trouve ainsi à une certaine distance de la face supérieure (31) de la plaque (20). Sur la figure 3, on voit encore que le diamètre des trous (94) du flasque (92) de la bride (91) est quelque peu plus grand que le diamètre de la première partie (97) des vis (95). On voit également que l'épaisseur du flasque (92) est plus faible que la distance qui sépare la face inférieure des têtes (96) des vis (95) et la face supérieure (31) de la plaque (20).

Par ailleurs, sur le flasque (92) de la bride (91) est fixé un détecteur de fin de course connu (101), de sorte que la face inférieure (102) dudit détecteur de fin de course (101) soit légèrement en retrait par rapport à la face inférieure (103) du flasque (92) située en regard de la face supérieure (31) de la plaque (20).

Afin d'éviter que la tête de gazage (12) ne puisse tourner par rapport à la tige (88) du vérin (89), la plaque (20) est munie d'un guide (104) fixé sur la plaque (20) et qui traverse un trou de guidage pratiqué dans la potence (11). L'axe longitudinal du guide (104) est sensiblement parallèle à l'axe longitudinal de la tige (88) du vérin (89), c'est-à-dire sensiblement vertical.

La tête de gazage (12) et ses moyens d'adaptation qui permettent à la tête de gazage (12) de s'adapter automatiquement à la dimension des boîtes à noyau (3 ; 4 ; 5 ; 6) fonctionnent de la manière suivante. Lorsqu'une boîte à noyau (3 ; 4 ; 5 ; 6) est en position de gazage (la boîte à noyau (6) par exemple sur les figures 1 et 2), le vérin (89) est alimenté, ce qui provoque la descente de la tête de gazage (12) vers la boîte à noyau. Lorsque le joint (27) arrive en contact avec la face supérieure (300 ; 400 ; 500 ; 600) de la boîte à noyau, la descente de la plaque (20) s'arrête. Le vérin (89) par contre continue de pousser sur la bride (91) jusqu'à ce que la face inférieure (103) du flasque (92) de la bride (91) arrive en contact avec la face supérieure (31) de la plaque (20). La poussée du vérin (89) sur la face supérieure (31) de la plaque (20) comprime alors le joint (27) entre la face inférieure (26) de la contre-plaque (24) et la face supérieure (300 ; 400 ; 500 ; 600) de la boîte à noyau pour éviter des fuites de gaz. Lorsque le joint (27) est correctement comprimé, la descente de la tige (88) du vérin (89) s'arrête et on maintient la pression dans le vérin (89) pour que le joint (27) reste correctement comprimé pendant toute l'opération de gazage. Cette opération de gazage ne commence que lorsque la tête de gazage (12) est en place. Le déclenchement de celle-ci s'opère par le détecteur de fin de course (101). En effet, ce détecteur (101) détecte la face supérieure (31) de la plaque (20) lorsque la face inférieure (103) du flasque (92) de la bride (91) arrive sensiblement à proximité de la face supérieure (31) de la plaque (20) (position représentée sur la figure 5 qui représente la position de gazage). Etant donné le mouvement relatif possible entre le flasque (92) de la bride (91) et la plaque (20), ceci n'est effectivement réalisé que lorsque la tête de gazage (12) est en contact avec la face supérieure (300 ; 400 ; 500 ; 600) de la boîte à noyau. Pendant la phase d'approche par contre, la détection de la face supérieure (31) de la plaque (20) ne peut avoir lieu puisque la face supérieure (31) de la plaque (20) est trop éloignée de la face inférieure (102) du détecteur (101) (position représentée sur la figure 3).

Lors du gazage, le gaz est amené par la conduite d'amenée (30) jusque dans la cavité (22) d'où il est alors distribué par les trous (25) de la contre-plaque (24) et les trous (25') du joint (27) dans la boîte à noyau à gazer.

La remontée de la tête de gazage (12) se fera après l'opération de gazage dont la durée est programmée en fonction de la dimension du noyau. Cette programmation est faite sur un calculateur (197) qui sera évoqué plus loin.

Grâce à cet agencement, on voit donc que la tête de gazage (12), tout comme précédemment le dispositif de tir (10), peut s'adapter automatiquement à des boîtes à noyau (3 ; 4 ; 5 ; 6) de dimension très différente puisque c'est la boîte à noyau elle-même qui déclenche l'arrêt de la descente de la tête de gazage (12) et le déclenchement de l'opération de gazage.

Le moyen de support (2) est représenté sur les figures 1, 2, 8, 9, 10 et 11, et comporte comme dit plus haut une table (7). Cette table (7) est de préférence circulaire et comme dit plus haut s'étend sensiblement dans un plan horizontal et peut tourner autour d'un axe sensiblement vertical (8). La table (7) comporte à cet effet sensiblement en son centre, un pivot (105) qui s'étend vers le bas et dont l'axe longitudinal est confondu avec l'axe de rotation (8). Le pivot (105) s'engage dans un palier (106) qui est fixé sur le socle (13). Le guidage en rotation du pivot (105) dans le palier (106) s'effectue à l'aide d'un roulement (107) qui s'étend à la partie supérieure (108) du palier (106), et à l'aide d'une butée à roulement (109) s'étendant à la partie inférieure (110) dudit palier (106). La butée à roulement (109) maintient également le pivot (105) axialement vers le bas. Le palier (106) ne s'étend pas jusqu'à la face inférieure (111) de la table (7), de sorte qu'entre la partie supérieure (108) du palier (106) et la face inférieure (111) de la table (7), le pivot (105) peut supporter à rotation un levier (112). Le guidage du levier (112) sur le pivot (105) est effectué par deux roulements (113 ; 114) logés dans un moyeu (115) que comporte le levier (112). Une certaine distance est maintenue entre le levier (112) et le palier (106) par une entretoise (116). Le levier (112) comporte deux bras (117 ; 118) dont l'un (117) s'étend d'un côté du moyeu (115) et dont l'autre (118) s'étend de l'autre côté dudit moyeu (115).

A son extrémité libre (119), le bras (117) du levier (112) est lié à la tige (120) d'un vérin (121) au moyen d'un axe (122). Le cylindre (123) du vérin (121) est quant à lui lié de manière articulée à l'aide d'un axe (124) à un montant (125) solidaire du socle (13).

Le bras (118) quant à lui supporte à son extrémité libre (126) un vérin (127) dont le cylindre (128) est fixé sur le bras (118). L'extrémité libre de la tige (129) du vérin (127) est solidaire d'une pièce en forme de V (130) dont le V est ouvert vers l'extérieur. Lorsque la tige (129) du vérin (127) est sortie, la pièce en forme de V (130) collabore avec un index (131) solidaire de la table (7). Cet index (131) est constitué par un plot cylindrique qui, lorsqu'il collabore avec la pièce en forme de V (130), s'étend entre les ailes dudit V. Sur la figure 9, on voit que la table (7) comporte quatre index (131). On notera que le nombre d'index (131) que comporte la table (7), correspond au nombre de boîtes à noyau (3 ; 4 ; 5 ; 6) prévues pour être supportées simultanément par la table (7). Dans l'exemple représenté, la table (7) peut supporter simultanément quatre boîtes à noyau. En (132) se font le démontage, l'extraction des noyaux tirés et gazés et le remontage des boîtes à noyau. (133) correspond à une position intermédiaire. En (134) se fait le tir du noyau et en (135) se fait le gazage du noyau.

Un autre vérin (136) est également prévu pour collaborer avec un index (131) de la table (7). Le cylindre (137) de ce vérin (136) est fixé sur un montant (138) solidaire du socle (13). L'extrémité libre de la tige (139) dudit vérin (136) comporte également une pièce en forme de V (140) analogue à la pièce en forme de V (130) du vérin (127).

Le vérin (127) collabore avec un index (131) pour faire tourner la table (7) autour de l'axe de rotation (8) tandis que le vérin (136) collabore avec un index (131) pendant le travail pour bloquer la rotation de la table (7).

Le mécanisme qui vient d'être décrit et servant à faire tourner la table (7) (par quart de tour dans l'exemple de réalisation) et à bloquer la table (7) pendant le travail, fonctionne de la manière suivante. Le vérin (127) d'entraînement est actionné de sorte que la pièce d'entraînement en forme de V (130) soit amenée en collaboration avec un index (131) de la table (7). C'est ensuite le vérin (136) de blocage qui est actionné pour désolidariser la pièce de blocage en forme de V (140) de l'index (131) avec lequel elle collaborait. Puis c'est le vérin (121) moteur qui est actionné de manière à faire sortir sa tige (120). Ce faisant, la tige (120) pousse sur le bras (117) du levier (112) provoquant la rotation de celui-ci autour de l'axe (8). Comme la pièce d'entraînement en forme de V (130) du vérin (127) d'entraînement collabore avec un index (131) de la table (7), la rotation du levier (112) entraînera également la rotation de la table (7) autour de l'axe (8). La course du vérin moteur (121) est telle que la table (7) effectue dans l'exemple décrit un quart de tour. Lorsque le vérin moteur (121) est en bout de course d'allongement, le levier (112) se trouve en position (112') représentée en traits mixtes sur la figure 9. A ce moment, on actionne à nouveau le vérin de blocage (136) pour faire sortir sa tige (139) de sorte que la pièce de blocage en forme de V (140) dudit vérin (136) puisse se solidariser avec l'index (131) qui a été amené en face d'elle lors de la rotation de la table (7). On actionne ensuite le vérin d'entrainement (127) pour le désolidariser de l'index (131) avec lequel il collaborait pendant la rotation de la table (7). On actionne enfin le vérin moteur (121) de sorte que sa tige (120) rentre à nouveau dans le cylindre (123). Ce faisant, la tige (120) tire sur le levier (112). Lorsque le vérin moteur (121) est en bout de course de rétractation (position en traits forts sur la figure 9), le mécanisme est à nouveau prêt pour une rotation suivante de la table (7).

Sur les figures 9, 10 et 11, on voit que la table (7) repose encore sur des appuis (141) dont l'un au moins s'étend dans la zone (134) du dispositif de tir (10) sensiblement dans l'axe (53) de l'unité de tir (202). Cet appui (141) permet à la table (7) de bien encaisser le choc généré lors du tir du noyau. (Sur la figure 1, les appuis (141) n'ont pas été représentés pour ne pas encombrer la figure).

Dans l'exemple de réalisation décrit, les appuis (141) sont au nombre de trois et sont situés à équidistance l'un de l'autre. Ils sont constitués par des galets (142) qui sont fixés à la partie supérieure de montants (143) solidaires du socle (13), tel que cela apparaît sur les figures 10 et 11. Les galets (142) tournent autour d'axes (144) sensiblement horizontaux et coupant sensiblement l'axe de rotation (8) de la table (7). Dans l'exemple, les montants (143) sont constitués par des profilés en U. Chaque montant (143) est muni à sa partie supérieure d'un bras porte-galet (145) qui s'étend entre les deux ailes (146 ; 147) du profilé en U. A son extrémité supérieure, le bras porte-galet (145) supporte à rotation le galet (142). Entre ses deux extrémités, le bras porte-galet (145) est muni d'un trou oblong (148) qui est traversé par un boulon (149). Ce boulon (149) traverse par ailleurs également un trou (150) aménagé dans l'âme (151) du montant (143). A son extrémité inférieure, le bras porte-galet (145) est en contact avec une vis de réglage (152) qui est vissée dans un écrou (153) solidaire du montant (143).

Grâce à cet agencement, la position de chaque galet (142) peut être réglée par rapport à la table (7). Pour amener le galet (142) en contact avec la table (7), on desserre le boulon (149), puis on pousse sur l'extrémité inférieure du bras porte-galet (145) au moyen de la vis de réglage (152), ce qui provoquera le glissement du bras porte-galet (145) dans le montant (143). Ce glissement est possible, étant donné que le trou (148) aménagé dans le bras porte-galet (145) et qui est traversé par le boulon (149) est un trou oblong. Lorsque le galet (142) est en contact avec la table (7), il suffira alors de resserrer le boulon (149) pour lier rigidement le bras porte-galet (145) à son montant (143).

Les figures 12 et 13 montrent un exemple de réalisation de moyens de maintien (154) des boîtes à noyau (3 ; 4 ; 5 ; 6). Ces moyens de maintien (154) maintiennent les boîtes à noyau pendant le travail. Etant donné qu'ils sont identiques, on se contentera d'en décrire un seul d'entre eux. (Sur la figure 12, on n'a, pour une question de clarté de la figure, représenté que les dispositifs de maintien (154) des postes (181 et 183)).

Le moyen de maintien (154) comporte un porte-mors (155) qui est muni de deux mors (156 ; 157). Chaque porte-mors (155) comporte un palier (158) solidaire de deux ailes (159 ; 160) de sorte qu'en vue de dessus les deux ailes (159 ; 160) forment un U ouvert vers l'extérieur. A l'arrière, le palier (158) est ouvert de manière à former une pince (161) qui peut être serrée par un boulon (162). Le palier (158) du porte-mors (155) est glissé sur un piton (163) fixé sur la face supérieure de la table (7). Le porte-mors (155) comporte par ailleurs au-dessus du palier (158) un cylindre de manoeuvre (164) qui est fixé sur le dessus du palier (158) du porte-mors (155). Le cylindre de manoeuvre (164) est obturé à sa partie supérieure (165). Cette partie supérieure obturée (165) est traversée par une vis de manoeuvre (166) qui est vissée dans un trou fileté (167) agencé dans l'axe longitudinal du piton (163). La vis de manoeuvre (166) est liée en translation au cylindre de manoeuvre (164) et sur sa partie qui dépasse du cylindre de manoeuvre (164), est fixé un volant de manoeuvre (168).

Le dispositif qui vient d'être décrit permet de régler la position du porte-mors (155) et par conséquent des mors (156 ; 157) par rapport à la dimension de la boîte à noyau qu'ils doivent maintenir. Pour ce faire, il suffit de desserrer le boulon (162) pour ouvrir la pince (161), puis de faire tourner la vis de manoeuvre (166) à l'aide du volant (168) pour faire entrer ou sortir la vis de manoeuvre (166) du piton (163). Lorsque les mors (156 ; 157) ont atteint la bonne position par rapport à la boîte à noyau, il suffira de resserrer la pince (161) en bloquant le boulon (162).

Entre les deux ailes en U (159 ; 160) s'étendent deux glissières (169 ; 170) sur lesquelles peuvent glisser les mors (156 ; 157). Entre les deux glissières (169 ; 170) s'étend un vérin (171) dont le cylindre (172) est fixé sur l'un (156) des mors et dont la tige (173) est fixée sur l'autre mors (157).

L'une (169) des glissières comporte un certain nombre de trous (174), dans lesquels peuvent être enfilées deux broches (175) de part et d'autre de l'un (156) des mors et qui serviront à lier en translation l'un (156) des mors à l'une (169) des glissières. De cette sorte, la boîte à noyau destinée à ce moyen de maintien (154), sera toujours sensiblement à la même place sur la table (7), c'est-à-dire avantageusement centrée par rapport à la tête de tir (203 - 202 ; 204 - 202) et à la tête de gazage (12).

La fermeture des mors (156 ; 157) s'opère en manoeuvrant le vérin (171) de sorte à faire rentrer sa tige (173) dans son cylindre (172). Ceci déplacera le mors (157) qui peut glisser librement sur les glissières (169 ; 170) jusqu'à ce que celui-ci arrive en contact avec la boîte à noyau à maintenir. Le maintien de la boîte à noyau est obtenu en maintenant par exemple la pression dans le vérin (171).

Sur la figure 13, on voit encore que les deux mors (156 ; 157) sont différents l'un de l'autre. En effet, le mors (157) comporte une plaque de serrage (176) rotulante. A cet effet, le mors (157) comporte une chape (177) fixée sur sa partie de liaison (178) aux glissières (169 ; 170). A l'extrémité de cette chape (177) est liée la plaque de serrage (176) au moyen d'une rotule (179). De cette sorte, la plaque de serrage rotulante (176) peut bien se positionner par rapport à la boîte à noyau si celle-ci ne comporte pas des faces parallèles. Ceci garantit un maintien optimal de la boîte à noyau.

Sur la figure 13, on voit encore que chaque poste (180 ; 181 ; 182 ; 183) est muni d'un index (184 ; 185 ; 186 ; 187) qui est fixé sur la table (7). Ces index (184 ; 185 ; 186 ; 187) sont agencés sur des cercles (188 ; 189 ; 190 ; 191) de rayon différent et sont centrés sur l'axe de rotation (8) de la table (7). Ces index (184 ; 185 ; 186 ; 187) passent au cours de la rotation de la table (7) qui se fait toujours dans le même sens (192), au-dessus de capteurs (193 ; 194 ; 195 ; 196) qui sont fixés sur le socle (13) et qui ne tournent par conséquent pas avec la table (7). Chaque capteur (193 ; 194 ; 195 ; 196) est situé à une distance de l'axe de rotation (8) de la table (7) égale au rayon du cercle (188 ; 189 ; 190 ; 191) sur lequel tourne l'index (184 ; 185 ; 186 ; 187) correspondant.

Le passage d'un index (184 ; 185 ; 186 ; 187) sur son capteur (193 ; 194 ; 195 ; 196) est transmis à un calculateur programmable (197) et indiquera par exemple audit calculateur (197) le début du cycle effectué par chaque boîte à noyau (3 ; 4 ; 5 ; 6) pour laquelle on aura programmé sur le calculateur (197) la tête de tir (203-202 ; 204-202) à utiliser, le nombre de tirs ainsi que la durée de gazage nécessaires.

Ainsi lorsqu'une boîte à noyau (3 ; 4 ; 5 ; 6) est dans la zone (134) où se fait l'opération de tir, le calculateur (197) commande le vérin (211) qui amène, sous l'unité de tir (202), le dispositif de dosage (203 ; 204) destiné à alimenter ladite boîte à noyau (3 ; 4 ; 5 ; 6) et qui aura été préalablement approvisionné en sable par la trémie (198 ; 199) correspondante.

Dans l'exemple représenté, les buses (205 ; 206) des dispositifs de dosage (203 ; 204) ont des orifices de sortie (207 ; 208) de forme différente. On comprendra toutefois que dans l'invention, ces orifices de sortie (207 ; 208) peuvent être de même forme.

Du reste, les trémies (198 ; 199) peuvent contenir des sables différents.

Ces différentes caractéristiques renforcent le caractère de fléxibilité de la machine. En effet, si l'utilisateur a à fabriquer simultanément plusieurs noyaux de forme très différente nécessitant des buses de sortie (205 ; 206) avec orifice de sortie (207 ; 208) différent, et de surcroît devant être réalisés à l'aide de sables différents, il approvisionnera les deux trémies (198 ; 199) avec des sables différents et montera sur chacun des dispositifs de dosage (203 ; 204) la buse de sortie adéquate. Si l'utilisateur a par contre à fabriquer simultanément plusieurs noyaux de forme très différente, mais dans le même sable, il montera sur chacun des dispositifs de dosage (203 ; 204) la buse de sortie (205 ; 206) adéquate et approvisionnera les deux trémies (198 ; 199) avec le même sable. Si enfin l'utilisateur a à fabriquer simultanément des noyaux de forme semblable, mais dans des sables différents, il montera les mêmes buses de sortie (205 ; 206) sur les dispositifs de dosage (203 ; 204) et approvisionnera les trémies (198 ; 199) avec des sables différents.

Il est également possible d'avoir plus de deux têtes de tir (203-202 ; 204-202).

Il est enfin tout à fait possible que la machine soit équipée pour supporter un nombre de boîtes à noyaux différent de quatre.

## Revendications

1. Machine à tirer des noyaux de fonderie (1) comportant notamment :
- un dispositif de tir (10) destiné au tir des noyaux,
- un moyen d'alimentation en sable (198, 200, 201, 199, 200, 201) destiné à fournir du sable audit dispositif de tir (10), et
- un moyen de support (2) de boîtes à noyau (3 ; 4 ; 5 ; 6) muni d'organes de support (7) qui peuvent recevoir simultanément plusieurs boîtes à noyau (3 ; 4 ; 5 ; 6), et d'organes d'entraînement (112, 121, 127, 130) destinés notamment à amener lesdites boîtes à noyau (3 ; 4 ; 5 ; 6) successivement dans la zone de tir (134) en regard du dispositif de tir (10),
caractérisée par le fait que le dispositif de tir (10) comporte plusieurs têtes de tir (203-202 ; 204-202) pouvant être utilisées indifféremment durant le même cycle de production et possédant chacune un dispositif de dosage (203 ; 204) propre, tandis qu'une unité de tir (202) est commune à quelques unes au moins desdites têtes de tir (203-202 ; 204-202), et que le moyen d'alimentation (198, 200, 201, 199, 200, 201) en sable comporte également plusieurs alimentations en sable (198, 200, 201 ; 199, 200, 201) individuelles destinées à l'approvisionnement en sable desdits dispositifs de dosage (203 ; 204).

2. Machine à tirer des noyaux de fonderie, selon la revendication 1, caractérisée par le fait que l'unité de tir (202) commune est fixe et que le dispositif de dosage (203 ; 204), adapté à la boîte à noyau (3 ; 4 ; 5 ; 6) à tirer, est amené en regard de ladite unité de tir (202) commune par un dispositif de manoeuvre (211).

3. Machine à tirer des noyaux de fonderie selon la revendication 2, caractérisée par le fait que les dispositifs de dosage (203 ; 204) sont amenés en regard de ladite unité de tir (202) commune par déplacement dans un plan au moins sensiblement horizontal.

4. Machine à tirer des noyaux de fonderie selon la revendication 3, caractérisée par le fait que les dispositifs de dosage (203 ; 204) sont amenés en regard de ladite unité de tir (202) commune par translation dans ledit plan au moins sensiblement horizontal.

5. Machine à tirer des noyaux de fonderie selon l'une au moins des revendications 2 à 4, caractérisée par le fait que les dispositifs de dosage (203 ; 204), correspondant à une unité de tir (202) commune, se déplacent conjointement lorsque le dispositif de manoeuvre (211) amène l'un de ces dispositifs de dosage (203 ; 204) en regard de ladite unité de tir (202) commune.

6. Machine à tirer des noyaux de fonderie selon l'une au moins des revendications 1 à 5, caractérisée par le fait que quelques uns au moins desdits dispositifs de dosage (203 ; 204), correspondant à une unité de tir (202) commune, se déplacent conjointement avec la tête de tir (203-202 ; 204-202) qui est opérationnelle, lorsque celle-ci est déplacée vers ou éloignée de la boîte à noyau (3 ; 4 ; 5 ; 6) qui se trouve dans la zone de tir (134).

7. Machine à tirer des noyaux de fonderie selon l'une au moins des revendications 1 à 6, caractérisée par le fait que dans la position de non-utilisation, quelques uns au moins desdits dispositifs de dosage (203, 204) s'étendent sous une alimentation de sable (198 ; 199).

8. Machine à tirer des noyaux de fonderie, selon l'une au moins des revendications 1 à 7, caractérisée par le fait que les alimentations de sable (198 ; 199) s'étendent autour de l'unité de tir (202) commune.

## Patentansprüche

1. Formkernschiessmaschine (1), die insbesonders:
- eine Schiesseinrichtung (10) zum Schiessen der Kerne,
- ein Mittel (198, 200, 201, 199, 200, 201) für die Sandzufuhr, das der Schiesseinrichtung (10) Sand liefern soll, und
- eine Abstützung (2) für die Kernkästen (3; 4; 5; 6) mit Tragorganen (7), die gleichzeitig mehrere Kernkästen (3; 4; 5; 6) aufnehmen können, und Antriebsorganen (112, 121, 127, 130), die insbesonders dazu bestimmt sind, die Kernkästen (3; 4; 5; 6) nacheinander in die Schiesszone (134) der Schiesseinrichtung (10) gegenüber stehend zu bringen,
umfasst,
dadurch gekennzeichnet, dass die Schiesseinrichtung (10) mehrere Schiessköpfe (203 -202; 204-202) umfasst, die unabhängig voneinander im gleichen Produktionszyklus eingesetzt werden können und jeweils eine eigene Dosiervorrichtung (203; 204) besitzen, während eine Schiesseinheit (202) zumindest einigen der Schiessköpfe (203-202; 204-202) gemeinsam ist, und dass das Mittel (198, 200, 201, 199, 200, 201) für die Sandzufuhr auch mehrere einzelne Sandzuführungen (198, 200, 201; 199, 200, 201) umfasst, die für die Versorgung der Dosiervorrichtungen (203; 204) bestimmt sind.

2. Formkernschiessmaschine nach Anspruch 1, dadurch gekennzeichnet, dass die gemeinsame Schiesseinheit (202) ortsfest ist und dass die an den zu beschiessenden Kernkasten (3; 4; 5; 6) angepasste Dosiervorrichtung (203; 204) durch eine Manövriervorrichtung (211) gegenüber der gemeinsamen Schiesseinheit (202) in Stellung gebracht wird.

3. Formkernschiessmaschine nach Anspruch 2, dadurch gekennzeichnet, dass die Dosiervorrichtungen (203; 204) durch Bewegen in einer im wesentlichen horizontalen Ebene gegenüber der gemeinsamen Schiesseinheit (202) in Stellung gebracht werden.

4. Formkernschiessmachine nach Anspruch 3, dadurch gekennzeichnet, dass die Dosiervorrichtungen (203; 204) durch Translation in der zumindest im wesentlichen horizontalen Ebene gegenüber der gemeinsamen Schiesseinheit (202) in Stellung gebracht werden.

5. Formkernschiessmachine nach zumindest einem der Ansprüche 2 bis 4, dadurch gekennzeichnet, dass sich die einer gemeinsamen Schiesseinheit (202) entsprechenden Dosiervorrichtungen (203; 204) gemeinsam bewegen, wenn die Manövriervorrichtung (211) eine dieser Dosiervorrichtungen (203; 204) gegenüber der gemeinsamen Schiesseinheit (202) in Stellung bringt.

6. Formkernschiessmaschine nach zumindest einem der Ansprüche 1 bis 5, dadurch gekennzeichnet, dass sich zumindest einige der einer gemeinsamen Schiesseinheit (202) entsprechenden Dosiervorrichtungen (203; 204) gemeinsam mit dem in Betrieb befindlichen Schiesskopf (203 -202; 204-202) bewegen, wenn dieser zu dem in der Schiesszone (134) befindlichen Kernkasten (3; 4; 5; 6) hin oder von ihm wegbewegt wird.

7. Formkernschiessmaschine nach zumindest einem der Ansprüche 1 bis 6, dadurch gekennzeichnet, dass sich zumindest einige der Dosiervorrichtungen (203, 204) in der ausser Einsatz befindlichen Stellung unter einer Sandzuführung (198; 199) befinden.

8. Formkernschiessmaschine nach zumindest einem der Ansprüche 1 bis 7, dadurch gekennzeichnet, dass die Sandzuführungen (198; 199) die gemeinsame Schiesseinheit (202) umgeben.

## Claims

1. A machine for shooting foundry cores (1) comprising particularly:
- a shooting device (10) intended to shoot cores,
- a sand supply device (198, 200, 201, 199, 200, 201) intended to supply sand to the said shooting device (10), and
- a support device (2) for core boxes (3; 4; 5; 6) equipped with support means (7) which can simultaneously receive several core boxes (3; 4; 5; 6), and drive means (112, 121, 127, 130) intended particularly to bring the said core boxes (3; 4; 5; 6) successively into the shooting area (134) opposite to the shooting device (10),
characterised in that the shooting device (10) comprises several shooting heads (203-202; 204-202) which may be utilised equally well during the same production cycle and each having its own dosing device (203; 204), while a shooting unit (202) is common to some at least of the said shooting heads (203-202; 204-202), and that the sand supply device (198, 200, 201, 199, 200, 201) also have several individual sand supplies (198, 200, 201; 199, 200, 201) intended for the supply of sand to the said dosing devices (203; 204).

2. A machine for shooting foundry cores in accordance with claim 1, characterised in that the common shooting unit (202) is fixed and that the dosing device (203; 204) adapted to the core box (3; 4; 5; 6) to be shot, is brought opposite to the said common shooting unit (202) by a manoeuvring device (211).

3. A machine for shooting foundry cores in accordance with claim 2, characterised in that the dosing devices (203; 204) are brought opposite to the said common shooting unit (202) by displacement in an at least approximately horizontal plane.

4. A machine for shooting foundry cores in accordance with claim 3, characterised in that the dosing devices (203; 204) are brought opposite to said common shooting unit (202) by translation in the said at least approximately horizontal plane.

5. A machine for shooting foundry cores in accordance with at least one of the claims 2 to 4, characterised in that the dosing devices (203; 204), corresponding to a common shooting unit (202), are jointly displaced when the manoeuvring device (211 ) brings one of the dosing devices (203; 204) opposite to the said common shooting unit (202).

6. A machine for shooting foundry cores in accordance with at least one of claims 1 to 5, characterised in that some at least of the said dosing devices (203; 204), corresponding to a common shooting unit (202), are jointly displaced with the shooting head (203-202; 204-202) which is operational, when this is displaced towards or away from the core box (3; 4; 5; 6) which is in the shooting area (134).

7. A machine for shooting foundry cores in accordance with at least one of claims 1 to 6, characterised in that in the non-use position, some at least of the said dosing devices (203, 204) extend under a sand supply (198; 199).

8. A machine for shooting foundry cores in accordance with at least one of claims 1 to 7, characterised in that the sand supplies ( 198; 199) extend around the common shooting unit (202).
